# EUROPÄISCHE PATENTSCHRIFT

(11) **EP 3 170 934 B1**
(45) Veröffentlichungstag und Bekanntmachung des Hinweises auf die Patenterteilung: **05.06.2019**
(21) Anmeldenummer: 16197786.3
(22) Anmeldetag: 08.11.2016
(51) Int. Cl.: D06F 33/02

(54) **WASSERZULAUFSTEUERUNG**
WATER SUPPLY CONTROL
COMMANDE D'AMENÉE D'EAU

(30) Priorität: 18.11.2015 DE 102015119972
(43) Veröffentlichungstag der Anmeldung: 24.05.2017
(73) Patentinhaber: Miele & Cie. KG, 33332 Gütersloh (DE)
(72) Erfinder: Drücker, Markus, 33335 Gütersloh (DE); Sieding, Dirk, 44534 Lünen (DE)

(56) Entgegenhaltungen:
- EP-A1- 1 961 854
- EP-A1- 2 871 274
- WO-A1-03/021027
- US-A1- 2015 101 668

## Beschreibung

Die Erfindung betrifft eine Wasserzulaufsteuerung. Insbesondere betrifft die Erfindung eine Wasserzulaufsteuerung für einen Waschautomaten.

Ein Waschautomat weist üblicherweise einen Laugenbehälter zur Aufnahme von Waschflüssigkeit, eine drehbar in dem Laugenbehälter gelagerte Trommel zur Aufnahme von Wäsche und ein Heizelement zum Aufheizen der Waschflüssigkeit in dem Laugenbehälter auf. Die Waschflüssigkeit ist Wasser, das optional Waschmittel, Pflegemittel oder dergleichen enthält. Waschautomaten können unterschiedliche Heizprogramme aufweisen. Die Heizprogramme hängen von einem Waschflüssigkeitsstand bzw. Wasserstand in dem Laugenbehälter ab. Bei einem klassischen Waschprogramm mit einem klassischen Heizprogramm wird das Wasser bzw. die Waschflüssigkeit zu einem Wasserstand in den Laugenbehälter eingefüllt, der oberhalb einer Unterkante der Trommel liegt, sodass ein ständiger Austausch zwischen freier und an die Wäsche gebundener Flotte besteht.

Andere Waschprogramme mit einem Heizprogramm wie Kontaktheizen, bei dem der Wasserstand bei der Unterkante der Trommel liegt, oder Dampfheizen, bei dem der Wasserstand an der Oberkante des Heizelements liegt, benötigen eine Restfeuchte der Wäsche unterhalb der Sättigung, weil die Waschflüssigkeit im Waschprozess vollständig in der Wäsche gebunden ist und in einer Vielzahl von Umflutschleudergängen ausgetrieben und wieder in die Wäsche eingesprüht wird. Um den Wasserstand bei oder unterhalb der Unterkante der Trommel entsprechend der Vorgabe zu steuern, weist der Waschautomat eine Wasserzulaufsteuerung auf, bei der zunächst eine Basiswassermenge bis zu einem bestimmten Wasserstand in den Laugenbehälter zugeführt wird und im Zeitraum von mindestens einem zur Einstellung der gewünschten Feuchte in einer bestimmten Drehzahl durchgeführten Umflutschleudergang in regelmäßigen Zeitabständen der Wasserstand gemessen und bis zum Erreichen einer durch die gewünschte Feuchte der Wäsche bestimmten, die Unterkante der Trommel nicht kontaktierenden Zielhöhe des Wasserstands für den Waschprozess eine von der jeweils gemessenen Füllhöhe abhängige Wassermenge nachgetankt wird.

Der Waschautomat benötigt für diese Wasserzulaufsteuerung eine Umfluteinrichtung, die Wasser aus einem ersten Bereich in einen zweiten Bereich des Laugenbehälters fördert. Ihr Einbau verteuert den Waschautomaten. Es besteht ein Bedarf an einem Waschautomaten, mit dem alle vorstehenden Heizprogramme ausgeführt werden können, auch wenn keine Umfluteinrichtung vorhanden ist.

Die WO 03/021027 A1 und EP 2 871 274 A1 beschreiben Heizsysteme ohne Umflutung.

Der Erfindung stellt sich somit das Problem, eine Wasserzulaufsteuerung bereitzustellen, mit der verschiedene Wasserstände im Laugenbehälter und/oder Restfeuchten in der Wäsche einstellbar sind.

Erfindungsgemäß wird dieses Problem durch eine Wasserzulaufsteuerung mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben der Möglichkeit der Bereitstellung jedes Wasserstands bzw. jeder Restfeuchte in der Wäsche darin, dass der Waschautomat eine einzige Wasserzulaufsteuerung für alle benötigten Heizprogramme wie dem klassischen Heizprogramm, dem Kontaktheizprogramm und dem Dampfheizprogramm aufweist.

Die Erfindung betrifft eine Wasserzulaufsteuerung für einen Waschautomaten, der einen Laugenbehälter, eine Trommel und ein Heizelement aufweist. Die Wasserzulaufsteuerung weist einen Beladungsmengenerkennungsvorgang und einen anschließenden Zulaufsteuerungsvorgang auf. Der Beladungsmengenerkennungsvorgang weist ein Erkennen einer Menge an Wäsche in der Trommel d.h. der Beladungsmenge auf. Der Zulaufsteuerungsvorgang weist ein Zuführen von Wasser in den Laugenbehälter während eines Drehens der Trommel in einer Menge, die von der erkannten Menge an Wäsche in der Trommel abhängig ist, ein Ermitteln eines Wasserstands im Laugenbehälter und ein Nachtanken von Wasser in den Laugenbehälter in Abhängigkeit des ermittelten Wasserstands und eines vorbestimmten Wasserstands auf.

Mit der Wasserzulaufsteuerung können Restfeuchtewerte von 140% bis zur vollständigen Sättigung eingestellt werden. D.h., es können auch Wasserstände unterhalb der Unterkante der Trommel eingestellt werden. Dadurch ist es möglich, die verschiedenen Heizprogramme wie das klassische Heizprogramm, das Kontaktheizprogramm und das Dampfheizprogramm in dem Waschautomaten einzusetzen, unabhängig davon, ob der Waschautomat eine Umfluteinrichtung aufweist oder nicht. Eine Umfluteinrichtung, die Wasser aus einem ersten Bereich in einen zweiten Bereich des Laugenbehälters fördert, ist für die Wasserzulaufsteuerung nicht erforderlich.

Der Beladungsmengenerkennungsvorgang wird vorzugsweise anhand des bekannten Massenträgheitsverfahrens durchgeführt. Der Beladungsmengenerkennungsvorgang kann alternativ andere Beladungsmengenerkennungsverfahren wie beispielsweise eine Gewichtsmessung aufweisen.

Das Ermitteln eines Wasserstands im Laugenbehälter weist vorzugsweise eine Drucküberprüfung auf. Das Ermitteln des Wasserstands im Laugenbehälter wird vorzugsweise beendet, wenn nach einer vorbestimmten Zeitdauer beispielsweise 2 Min. kein Nachtanken durchgeführt wird oder nach einer maximalen Zeitdauer beispielsweise 10 Min.

Der Beladungsmengenerkennungsvorgang ermöglicht den Zulaufsteuervorgang auf die Beladungsmenge, die Zielrestfeuchte und das vom Waschprogramm vorgegebene Heizprogramm einzustellen. Daher kann der Zulaufsteuervorgang auf ein Abarbeiten der Wäscheart konzentriert werden. Mit Beginn des Zulaufsteuervorgangs wird vorzugsweise eine Menge an zuzuführendem Wasser in Abhängigkeit der erkannten Menge an Wäsche in der Trommel, der Startrestfeuchte der Wäsche und der benötigten Wassermenge bis zur Unterkante der Trommel berechnet. Das Nachtanken von Wasser in den Laugenbehälter in Abhängigkeit des ermittelten Wasserstands und des vorbestimmten Wasserstands wird über ein Niveau durchgeführt, das für das Heizprogramm erforderlich ist. Eine vergleichsweise niedrige Startrestfeuchte bedeutet vorzugsweise eine vergleichsweise niedrige Menge an Wasser während des Nachtankens.

In einer bevorzugten Ausführungsform ist der vorbestimmte Wasserstand von einem mittels eines an dem Waschautomaten eingestellten Waschprogramms vorgegebenen Heizprogramm des Heizelements abhängig. Das vorgegebene Heizprogramm kann das klassische Heizprogramm, Kontaktheizprogramm oder Dampfheizprogramm sein. Der vorbestimmte Wasserstand hängt vorzugsweise von einem zu erreichenden End-Wasserstand ab, der durch das jeweilige Heizprogramm vorgegeben ist. Bei dem klassischen Heizprogramm liegt der zu erreichende End-Wasserstand oberhalb einer Unterkante der Trommel, sodass ein ständiger Austausch zwischen freier und an die Wäsche gebundener Flotte besteht, und der vorbestimmte Wasserstand ist vorzugsweise gleich oder höher als der End-Wasserstand.

Bei dem Kontaktheizprogramm liegt der zu erreichende End-Wasserstand bei der Unterkante der Trommel und der vorbestimmte Wasserstand ist vorzugsweise höher als die Unterkante der Trommel aber niedriger als der vorbestimmte Wasserstand bei dem klassischen Heizprogramm. Bei dem Dampfheizprogramm liegt der zu erreichende End-Wasserstand an der Oberkante des Heizelements und der vorbestimmte Wasserstand liegt vorzugsweise an der Unterkante der Trommel. Jedes Waschprogramm ist vorzugsweise mit einem der vorstehenden Heizprogramme gekoppelt. Alle Positions- und Richtungsangaben beziehen sich auf die betriebsgemäße Aufstellposition des Waschautomaten.

Vorzugsweise bestimmt das an dem Waschautomaten eingestellte Waschprogramm einen durch das Zuführen und/oder Nachtanken von Wasser in den Laugenbehälter zu erreichenden End-Wasserstand in dem Laugenbehälter. Der End-Wasserstand variiert vorzugsweise in Abhängigkeit davon, ob das Waschprogramm ein klassisches Waschverfahren oder ein Feuchtwaschverfahren umfasst. Das klassische Waschverfahren ist mit dem klassischen Heizprogramm gekoppelt, während das Feuchtwaschverfahren mit dem Kontaktheizprogramm oder dem Dampfheizprogramm gekoppelt ist.

In einer bevorzugten Ausführungsform wird das Zuführen und/oder das Nachtanken von Wasser in den Laugenbehälter in einer Menge durchgeführt, sodass der End-Wasserstand niedriger ist als ein beim Beenden eines Zuführvorgangs und/oder Nachtankvorgangs erreichter Wasserstand. Bevorzugt werden das Ermitteln eines Wasserstands im Laugenbehälter und das Nachtanken von Wasser in den Laugenbehälter solange wiederholt, bis der ermittelte Wasserstand gleich oder ggf. höher ist als der vorbestimmte Wasserstand.

Vorzugsweise wird das Nachtanken von Wasser in den Laugenbehälter durchgeführt, wenn der ermittelte Wasserstand niedriger ist als der vorbestimmte Wasserstand und der End-Wasserstand oberhalb einer Unterkante der Trommel liegt, bezogen auf die betriebsgemäße Aufstellposition des Waschautomaten. Vorzugsweise wird im Anschluss an das Nachtanken erneut der Wasserstand im Laugenbehälter ermittelt, und wenn der ermittelte Wasserstand niedriger ist als der vorbestimmte Wasserstand, wird das Nachtanken von Wasser in den Laugenbehälter nochmals durchgeführt und die vorstehenden Schritte werden wiederholt, bis der vorbestimmte Wasserstand erreicht wird.

In einer bevorzugten Ausführungsform wird nach dem Zuführen von Wasser und/oder einem Nachtanken eine Drehzahländerung vorzugsweise Drehzahlerhöhung durchgeführt, wenn der ermittelte Wasserstand niedriger ist als der vorbestimmte Wasserstand. Durch Drehzahländerung des Waschrhythmus vor einem Nachtanken können Restfeuchtwerte unterhalb der Sättigung angefahren werden. Diese Ausführungsform ist daher bevorzugt, wenn der End-Wasserstand bei oder unterhalb der Unterkante der Trommel liegt. Durch eine Änderung der Drehzahl verändert sich das Verhältnis von aus- (Zentrifugalkraft) und eingehenden (Saugen) Volumenströmen. Durch Mehrfachänderungen der Drehzahl können unterschiedliche Restfeuchten ermöglicht werden. Wenn eine oder mehrere Drehzahländerungen nicht zum Erreichen des vorbestimmten Wasserstands führen, muss ein sehr saugfähiger Wäscheposten in der Trommel sein. In diesem Fall wird vorzugsweise ein Nachtanken durchgeführt. Vorzugsweise wird mit Beginn des Drehens der Trommel bei der geänderten Drehzahl ein Ermitteln des Wasserstands im Laugenbehälter ausgesetzt und nach Ablauf eines vorbestimmten Zeitraums beispielsweise 30 Sek. erneut durchgeführt. D.h., das Ermitteln des Wasserstands wird vorzugsweise nicht dauerhaft sondern vielmehr in regelmäßigen Abständen nach einer Drehzahländerung durchgeführt.

Wenn der ermittelte Wasserstand niedriger ist als der vorbestimmte Wasserstand und der End-Wasserstand bei einer Unterkante der Trommel liegt, bezogen auf die betriebsgemäße Aufstellposition des Waschautomaten, wird vorzugsweise zwischen dem Ermitteln des Wasserstands im Laugenbehälter und dem Nachtanken von Wasser in den Laugenbehälter eine Drehzahl der Trommel erhöht, nach Ablauf einer vorbestimmten Zeitdauer erneut der Wasserstand ermittelt und, wenn der erneut ermittelte Wasserstand niedriger ist als der vorbestimmte Wasserstand, wird das Nachtanken von Wasser in den Laugenbehälter durchgeführt. Vorzugsweise wird im Anschluss an das Nachtanken erneut der Wasserstand im Laugenbehälter ermittelt, und wenn der erneut ermittelte Wasserstand niedriger ist als der vorbestimmte Wasserstand, werden die vorstehenden Schritte d.h. Erhöhen der Drehzahl der Trommel, Ermitteln des Wasserstands in dem Laugenbehälter und Nachtanken von Wasser in Abhängigkeit des ermittelten Wasserstands wiederholt, bis der vorbestimmte Wasserstand erreicht ist.

Wenn der ermittelte Wasserstand niedriger ist als der vorbestimmte Wasserstand und der End-Wasserstand an oder unterhalb einer Oberkante des Heizelements liegt, bezogen auf die betriebsgemäße Aufstellposition des Waschautomaten, wird vorzugsweise zwischen dem Ermitteln des Wasserstands im Laugenbehälter und dem Nachtanken von Wasser in den Laugenbehälter eine Drehzahl der Trommel erhöht, nach Ablauf einer vorbestimmten Zeitdauer erneut der Wasserstand ermittelt und, wenn der erneut ermittelte Wasserstand niedriger ist als der vorbestimmte Wasserstand, erneut die Drehzahl der Trommel erhöht, nach Ablauf der vorbestimmten Zeitdauer nochmals erneut der Wasserstand ermittelt und, wenn der nochmals erneut ermittelte Wasserstand niedriger ist als der vorbestimmte Wasserstand das Nachtanken von Wasser in den Laugenbehälter durchgeführt.

Vorzugsweise wird im Anschluss an das Nachtanken erneut der Wasserstand im Laugenbehälter ermittelt, und wenn der erneut ermittelte Wasserstand niedriger ist als der vorbestimmte Wasserstand, werden die vorstehenden Schritte d.h. d.h. Erhöhen der Drehzahl der Trommel, Ermitteln des Wasserstands in dem Laugenbehälter, Erhöhen der Drehzahl der Trommel, wenn der ermittelte Wasserstand niedriger ist als der vorbestimmte Wasserstand, erneutes Ermitteln des Wasserstands in dem Laugenbehälter und Nachtanken von Wasser in Abhängigkeit des ermittelten Wasserstands wiederholt, bis der vorbestimmte Wasserstand erreicht ist.

Die eingesetzten Restfeuchteänderungen und die Mengen an in den Laugenbehälter nachzutankendem Wasser werden vorzugsweise in Abhängigkeit der Anzahl von Nachtankvorgängen reduziert. Vorzugsweise bedeutet eine vergleichsweise geringe Startrestfeuchte eine vergleichsweise niedrige Menge an Wasser während des Nachtankens.

Damit kann eine optimale Restfeuchte genau eingestellt werden. Mit der Gesamtwassermenge minus der Wassermenge bis zur Unterkante der Trommel lässt sich die Restfeuchte in der Wäsche berechnen. Liegt die Restfeuchte in Abhängigkeit des Heizprogramms über einen bestimmten Wert, ist saugfähige Wäsche eingesetzt worden.

Erfindungsgemäß ist eine Menge an Wasser, die in den Laugenbehälter während eines Drehens der Trommel zugeführt wird, weiterhin von einer Start-Restfeuchte der Wäsche und/oder einer vorbestimmten Basiswassermenge abhängig. Bevorzugter ist die Menge an Wasser, die in den Laugenbehälter während eines Drehens der Trommel zugeführt wird, von der erkannten Menge an Wäsche in der Trommel, der Start-Restfeuchte der Wäsche und der vorbestimmten Basiswassermenge abhängig.

Die vorbestimmte Basiswassermenge ist bevorzugt die Menge an Wasser, die zum Erreichen eines Wasserstands im Laugenbehälter bis zur Unterkante der Trommel benötigt wird. Eine Menge an Wasser, die während des Nachtankens von Wasser in den Laugenbehälter nachgetankt wird, ist vorzugsweise von der erkannten Menge an Wäsche in der Trommel, von der Start-Restfeuchte der Wäsche, einem Waschprogramm-abhängigen Korrekturfaktor und/oder einer Anzahl an Nachtankvorgängen abhängig. Bevorzugter ist die Menge an Wasser, die während des Nachtankens von Wasser in den Laugenbehälter nachgetankt wird, von der erkannten Menge an Wäsche in der Trommel, von der Start-Restfeuchte der Wäsche, dem Waschprogramm-abhängigen Korrekturfaktor und der Anzahl an Nachtankvorgängen abhängig. Der Korrekturfaktor ist wasch- bzw. heizprogrammabhängig und dient zur Feinabstimmung.

Vorzugsweise beträgt eine Drehzahl der Trommel während des Zuführens oder Nachtankens von Wasser in den Laugenbehälter maximal 150 min⁻¹. Eine Erhöhung der Drehzahl der Trommel zwischen den Schritten des Ermittelns des Wasserstands und des Nachtankens ist vorzugsweise von dem eingestellten Waschprogramm abhängig. Die Erhöhung der Drehzahl der Trommel liegt vorzugsweise im Bereich von 10 bis 30 min⁻¹, d.h. die erhöhte Drehzahl der Trommel liegt vorzugsweise maximal im Bereich von 160 bis 180 min⁻¹.

In einer bevorzugten Ausführungsform nimmt eine Menge an Wasser, die in den Laugenbehälter nachgetankt wird, mit steigender Anzahl an Nachtankvorgängen ab. Dadurch kann der vorbestimmte Wasserstand genau eingestellt werden.

Vorzugsweise weist das Erkennen einer Menge an Wäsche in der Trommel in dem Beladungserkennungsschritt ein Bestimmen eines Massenträgheitsmoments der Menge an Wäsche in der Trommel auf.

Ein Ausführungsbeispiel der Erfindung ist in den Zeichnungen rein schematisch dargestellt und wird nachfolgend näher beschrieben. Es zeigt
- Fig. 1: schematisch eine skizzierte Teil-Schnittdarstellung eines Waschautomaten; und
- Fig. 2: schematisch einen Verlauf einer Restfeuchte bei Wassereinläufen in den Waschautomaten.

Fig. 1 zeigt schematisch eine skizzierte Teil-Schnittdarstellung eines Waschautomaten. Der Waschautomat weist einen Laugenbehälter 2 zur Aufnahme von Wasser bzw. Waschflüssigkeit 1 und eine in dem Laugenbehälter 2 drehbar gelagerte Trommel 3 zur Aufnahme von Wäsche 5 auf. Unterhalb des Laugenbehälters 2 ist ein Ablaufrohr 6 angeordnet, das über eine Ablaufpumpe 7 mit einer Ablaufleitung 8 verbunden ist, die in der Regel in einen Abwasserkanal (nicht gezeigt) mündet. Bei Aktivierung der Ablaufpumpe 7 wird sich im unteren Teil des Laugenbehälters 2 und im Ablaufrohr 6 befindende Waschflüssigkeit 1, wenn vorhanden, in die Ablaufleitung 8 gepumpt, um die Waschflüssigkeit 1 aus dem Waschautomaten zu entfernen. Im unteren Bereich des Laugenbehälters 2 ist ein Heizelement 4 angeordnet, der das Wasser 1 bzw. die Waschflüssigkeit 1 im Laugenbehälter 2 erhitzen kann.

An dem Waschautomaten sind verschiedene Waschprogramme einstellbar, denen verschiedene Heizprogramme zugeordnet sind. In dem in Fig. 1 gezeigten Waschautomaten sind drei Heizprogramme hinterlegt, die verschiedene End-Wasserstände a, b oder c in dem Laugenbehälter 2 erfordern. Ein klassisches Heizprogramm erfordert den End-Wasserstand a, der oberhalb einer Unterkante der Trommel 3 liegt. Ein Kontaktheizprogramm erfordert den End-Wasserstand b, der bei der Unterkante der Trommel liegt. Ein Dampfheizprogramm erfordert den End-Wasserstand c, der an oder unterhalb der Oberkante des Heizelements 4 liegt.

Bei Betrieb d.h. nach Starten eines von einem Nutzer ausgewählten Waschprogramms wird eine Wasserzulaufsteuerung durchgeführt. Die Wasserzulaufsteuerung weist einen Beladungsmengenerkennungsvorgang und einen anschließenden Zulaufsteuerungsvorgang auf. Der Beladungsmengenerkennungsvorgang weist ein Erkennen einer Menge an Wäsche 5 in der Trommel 3 d.h. das Erkennen einer Beladungsmenge auf, das anhand eines Massenträgheitsverfahrens oder einer Gewichtsmessung durchgeführt werden kann. Durch den Beladungserkennungsvorgang kann der Zulaufsteuervorgang genau auf die Beladungsmenge, die Zielrestfeuchte und das Heizprogramm eingestellt werden. Das Heizprogramm steht durch das vom Nutzer gewählte Waschprogramm fest.

Der Zulaufsteuerungsvorgang weist ein Zuführen des Wassers 1 in den Laugenbehälter 2 während eines Drehens der Trommel 3 in einer Menge auf, die von der erkannten Menge an Wäsche 5 in der Trommel 3 abhängig ist. Die Menge an zugeführtem Wasser 1 wird insbesondere von der Beladungsmenge bzw. von der erkannten Menge an Wäsche 5, der Startrestfeuchte und der Wassermenge abhängig berechnet, die bis zur Unterkante der Trommel 3 benötigt wird. Nach dem Zuführen des Wassers 1 in den Laugenbehälter 2 wird ein Wasserstand im Laugenbehälter 2 ermittelt. Anschließend wird ein Nachtanken von Wasser 1 in den Laugenbehälter 2 in Abhängigkeit des ermittelten Wasserstands und eines vorbestimmten Wasserstands durchgeführt. Das Ermitteln des Wasserstands und das Nachtanken werden wiederholt, bis der ermittelte Wasserstand gleich dem vorbestimmten Wasserstand ist. Der vorbestimmte Wasserstand ist von dem mit dem Waschprogramm vorgegebenen Heizprogramm und insbesondere von dem von dem Heizprogramm vorgegebenen End-Wasserstand abhängig, der der End-Wasserstand a, b oder c sein kann.

Das Nachtanken kann in mehreren, beispielsweise zwei, Portionen erfolgen. Wenn das Heizprogramm den End-Wasserstand b benötigt und wenn der ermittelte Wasserstand niedriger ist als der vorbestimmte Wasserstand, wird zwischen dem Ermitteln des Wasserstands im Laugenbehälter 2 und dem Nachtanken von Wasser 1 in den Laugenbehälter 2 eine Drehzahl der Trommel 3 erhöht, nach Ablauf einer vorbestimmten Zeitdauer erneut der Wasserstand ermittelt, und, wenn der erneut ermittelte Wasserstand niedriger ist als der vorbestimmte Wasserstand das Nachtanken von Wasser 1 in den Laugenbehälter 2 durchgeführt. Wenn das Heizprogramm den End-Wasserstand c benötigt und wenn der ermittelte Wasserstand niedriger ist als der vorbestimmte Wasserstand, wird zwischen dem Ermitteln des Wasserstands im Laugenbehälter 2 und dem Nachtanken von Wasser 1 in den Laugenbehälter 2 eine Drehzahl der Trommel 3 erhöht, nach Ablauf einer vorbestimmten Zeitdauer erneut der Wasserstand ermittelt, und, wenn der erneut ermittelte Wasserstand niedriger ist als der vorbestimmte Wasserstand, die Drehzahl der Trommel 3 erneut erhöht, der Wasserstand nach Ablauf einer vorbestimmten Zeitdauer erneut ermittelt und, wenn der erneut ermittelte Wasserstand niedriger ist als der vorbestimmte Wasserstand das Nachtanken von Wasser 1 in den Laugenbehälter 2 durchgeführt. Die vorstehenden Schritte der Wasserzulaufsteuerung, die für das jeweilige Heizprogramm erforderlich sind, werden wiederholt, bis der ermittelte Wasserstand gleich dem vorbestimmten Wasserstand ist.

Nachfolgend wird die Wasserzulaufsteuerung anhand der drei verschiedenen Heizprogramme klassisches Heizprogramm, Kontaktheizprogramm und Dampfheizprogramm beschrieben.

Zuerst wird die Wasserzulaufsteuerung mit dem klassischen Heizprogramm als Heizkonzept beschrieben. Die Vorgaben sind das vom Nutzer eingestellte Waschprogramm Baumwolle; 6,0 kg; Startrestfeuchte (Fstart) 150% und pOffset = 20 mmWS.

Nach dem Beladungsmengenerkennungsvorgang, in dem eine Beladungsmenge BM von 6,0 kg erkannt wird, wird der Zulaufsteuervorgang gestartet und ein Wassereinlauf Water_Start berechnet, wobei waterBasis eine Menge an Wasser in dem Laugenbehälter bis zur Unterkante der Trommel ist und im vorliegenden Fall 1,5 I beträgt. $Water _ Start = \left(\left(Fstart/100\right)*BM\right) + waterBasis = \left(150l/kg*6kg\right) + 1,5 l = 10,5 l$

Nach dem Zuführen von 10,5 I in den Laugenbehälter 2 unter Drehen der Trommel 3 wird ein Wasserstand in dem Laugenbehälter 2 ermittelt. Diese Ermittlung hat eine maximale Zeitdauer von 120 Sek. Unterschreitet in dieser Zeit der ermittelte Wasserstand (pist) den vorbestimmten Wasserstand püberw= (Unterkante der Trommel 3 + poffset) wird nachgetankt. Bei der Berechnung der nachzutankenden Menge an Wasser Water_i werden die Anzahl an Nachtankvorgängen, die Startrestfeuchte, die Beladungsmenge und ein Korrekturfaktor (Faktor) mitberücksichtigt. Dieser Korrekturfaktor ermöglicht eine Feinabstimmung und ist programmabhängig. i stellt die Anzahl an Nachtankvorgängen dar. $Water _ i = 1 / \left(i\right) * \left(Fstart/\left(100*Faktor\right)\right) * BM$

Die für den ersten Nachtankvorgang benötigte Menge an Wasser Water_1 beträgt entsprechen der Berechnung von Water_i mit i=1 3,6 I: $Water _ 1 = 1 / \left(1\right) * \left(150/\left(100*2,5\right)l/kg\right) * 6 kg = 3,6 l$

Nach dem Nachtanken von 3,6 I wird erneut der Wasserstand in dem Laugenbehälter 2 ermittelt. Der ermittelte Wasserstand ist kleiner als der vorbestimmte Wasserstand püberw. Daher wird ein zweiter Nachtankvorgang durchgeführt, für den eine Menge an nachzutankendem Wasser Water_2 entsprechend Water_i mit i=2 berechnet wird. $Water _ 2 = 1 / 2 * \left(150/\left(100*2,5\right)l/kg\right) * 6 kg = 1,8 l$

Nach dem zweiten Nachtankvorgang wird der Wasserstand in dem Laugenbehälter 2 erneut ermittelt. Der ermittelte Wasserstand unterschreitet nicht den vorbestimmten Wasserstand püberw. Die Wäsche ist gesättigt. Die Durchfeuchtung ist abgeschlossen. Die Gesamtwassermenge in der Wasserzulaufsteuerung beträgt 15,9 l. Eine Restfeuchte in der Wäsche beträgt 240%. Der Wasserstand ist für das Heizkonzept "klassisch Heizen" eingestellt, für das der End-Wasserstand a erforderlich ist.

Nun wird die Wasserzulaufsteuerung mit dem Kontaktheizprogramm als Heizkonzept beschrieben. Die Vorgaben sind das vom Nutzer eingestellte Waschprogramm Baumwolle; 6,0 kg; Startrestfeuchte (Fstart) 140%, pOffset = + 5 mmWS.

Nach dem Beladungsmengenerkennungsvorgang, in dem eine Beladungsmenge BM von 6,0 kg erkannt wird, wird der Zulaufsteuervorgang gestartet und ein Wassereinlauf Water_Start berechnet, wobei waterBasis eine Menge an Wasser in dem Laugenbehälter bis zur Unterkante der Trommel ist und im vorliegenden Fall 1,51 beträgt. $Water _ Start = \left(\left(Fstart/100\right)*BM\right) + waterBasis = \left(140l/kg*6kg\right) + 1,5 l = 9,9 l$

Nach dem Zuführen von 9,9 I in den Laugenbehälter 2 unter Drehen der Trommel 3 wird ein Wasserstand in dem Laugenbehälter 2 ermittelt. Diese Ermittlung hat eine maximale Zeitdauer von 120 Sek. Unterschreitet in dieser Zeit der ermittelte Wasserstand (pist) den Druckwert bzw. den vorbestimmten Wasserstand püberw= Unterkante der Trommel + pOffset = Unterkante der Trommel + 5mmWs kommt es zuerst zu einer Erhöhung der maximalen Drehzahl des Waschrhythmus von 150 min⁻¹ um 20 min⁻¹. Die Ermittlung des Wasserstands in dem Laugenbehälter 2 wird für eine vorbestimmte Zeit z.B. 30 Sek. ausgesetzt und anschließend wird der Wasserstand erneut ermittelt. Ist danach immer noch pist < püberw wird ein Nachtanken durchgeführt. Dabei werden wie vorstehend beschrieben die Anzahl der Nachtankvorgänge, die Startrestfeuchte, die Beladungsmenge und der Korrekturfaktor (Faktor) bei der Berechnung der nachzutankenden Menge an Wasser Water_i berücksichtigt, wobei i die Anzahl der Nachtankvorgänge darstellt. $Water _ i = 1 / \left(i\right) * \left(Fstart/\left(100*Faktor\right)\right) * BM = 1 / \left(1\right) * ( 140 / \left(100*2,5\right) l / kg * 6 kg = 3,4 l$

Nach dem Nachtankvorgang wird erneut der Wasserstand in dem Laugenbehälter 2 ermittelt. Der vorbestimmte Wasserstand püberw wird nicht von dem erneut ermittelten Wasserstand unterschritten. Die Wäsche ist gesättigt. Die Durchfeuchtung ist abgeschlossen. Die Gesamtwassermenge in der Wasserzulaufsteuerung beträgt 13,3 I. Die Restfeuchte in der Wäsche beträgt 196%. Der Wasserstand ist für das Heizkonzept "Kontaktheizen", das den End-Wasserstand b benötigt.

Nun wird die Wasserzulaufsteuerung mit dem Dampfheizprogramm als Heizkonzept beschrieben. Die Vorgaben sind das vom Nutzer eingestellte Waschprogramm Baumwolle; 6,0 kg; Startrestfeuchte(Fstart) 140%, pOffset = 0 mmWS.

Nach dem Beladungsmengenerkennungsvorgang, in dem eine Beladungsmenge BM von 6,0 kg erkannt wird, wird der Zulaufsteuervorgang gestartet und ein Wassereinlauf Water_Start berechnet, wobei waterBasis eine Menge an Wasser in dem Laugenbehälter bis zur Unterkante der Trommel ist und im vorliegenden Fall 1,5l beträgt. $Water _ Start = \left(\left(Fstart/100\right)*BM\right) + waterBasis = \left(140l/kg*6kg\right) + 1,5 l = 9,9 l$

Nach dem Zuführen von 9,9 I in den Laugenbehälter 2 unter Drehen der Trommel 3 wird ein Wasserstand in dem Laugenbehälter 2 ermittelt. Diese Ermittlung hat eine maximale Zeitdauer von 120 Sek. Unterschreitet in dieser Zeit der ermittelte Wasserstand (pist) den vorbestimmten Wasserstand püberw = (Unterkante der Trommel 3 + pOffset = Unterkante der Trommel 3 + 0 mmWs) kommt es zuerst zu einer Erhöhung der maximalen Drehzahl des Waschrhythmus von 150 min⁻¹ um 20 min⁻¹. Die Ermittlung des Wasserstands in dem Laugenbehälter 2 wird für eine bestimmte Zeit z.B. 30 Sek. ausgesetzt. Ist danach immer noch pist < püberw wird nochmals eine Erhöhung der maximalen Drehzahl des Waschrhythmus um 20 min⁻¹ durchgeführt und anschließend der Wasserstand im Laugenbehälter 2 ermittelt. Wenn pist < püberw, wird nachgetankt. In diesem Beispiel ist das nicht der Fall, d.h. nach dem Wassereinlauf Water_Start ist die Wäsche soweit gesättigt, dass püberw nicht mehr unterschritten wird. Die Durchfeuchtung ist abgeschlossen. Die Gesamtwassermenge in der Wasserzulaufsteuerung beträgt 9,9 I. Die Restfeuchte in der Wäsche beträgt 140%. Der Wasserstand ist für das Heizkonzept "Dampfheizen" eingestellt, der den End-Wasserstand c benötigt.

Fig. 2 zeigt schematisch einen Verlauf einer Restfeuchte bei Wassereinläufen in den Waschautomaten. Der Verlauf der Feuchteänderung der Wassereinläufe ist bei einer Startrestfeuchte von 150% gezeigt. Bei einem Wassereinlauf 1 beträgt die Restfeuchte 150 %, bei einem Wassereinlauf 2 beträgt die Restfeuchte 60 %, bei einem Wassereinlauf 3 beträgt die Restfeuchte 30 %, bei einem Wassereinlauf 4 beträgt die Restfeuchte 20 % und bei einem Wassereinlauf 5 beträgt die Restfeuchte 15 %.

### Bezugszeichenliste

- a: End-Wasserstand beim klassischen Heizprogramm
- b: End-Wasserstand beim Kontaktheizprogramm
- c: End-Wasserstand beim Dampfheizprogramm
- 1: Wasser bzw. Waschflüssigkeit
- 2: Laugenbehälter
- 3: Trommel
- 4: Heizelement
- 5: Wäsche
- 6: Ablaufrohr
- 7: Ablaufpumpe
- 8: Ablaufleitung

## Patentansprüche

1. Wasserzulaufsteuerung für einen einen Laugenbehälter (2), eine Trommel (3) und ein Heizelement (4) aufweisenden Waschautomaten, aufweisend einen Beladungsmengenerkennungsvorgang und einen anschließenden Zulaufsteuerungsvorgang, wobei der Beladungsmengenerkennungsvorgang ein Erkennen einer Menge an Wäsche (5) in der Trommel (3) aufweist und wobei der Zulaufsteuerungsvorgang
ein Zuführen von Wasser (1) in den Laugenbehälter (2) während eines Drehens der Trommel (3) in einer Menge, die von der erkannten Menge an Wäsche (5) in der Trommel (3) abhängig ist,
ein Ermitteln eines Wasserstands im Laugenbehälter (2) und
ein Nachtanken von Wasser (1) in den Laugenbehälter (2) in Abhängigkeit des ermittelten Wasserstands im Laugenbehälter (2) und eines vorbestimmten Wasserstands im Laugenbehälter (2) aufweist **dadurch gekennzeichnet,**
**dass** eine Menge an Wasser, die in den Laugenbehälter (2) während eines Drehens der Trommel (3) zugeführt wird, weiterhin von einer Start-Restfeuchte der Wäsche (5) und/oder einer vorbestimmten Basiswassermenge abhängig ist, und eine Menge an Wasser, die während des Nachtanken von Wasser (1) in den Laugenbehälter (2) nachgetankt wird, von der erkannten Menge an Wäsche (5) in der Trommel (3), von der Start-Restfeuchte der Wäsche (5), einem Waschprogramm-abhängigen Korrekturfaktor und/oder einer Anzahl an Nachtankvorgängen abhängig ist, wobei die Start-Restfeuchte der Wäsche eine Vorgabe des vom Nutzer eingestellten Waschprogramms ist.

2. Wasserzulaufsteuerung nach Anspruch 1, **dadurch gekennzeichnet, dass** der vorbestimmte Wasserstand von einem mittels eines an dem Waschautomaten eingestellten Waschprogramms vorgegebenen Heizprogramm des Heizelements (4) abhängig ist.

3. Wasserzulaufsteuerung nach Anspruch 2, **dadurch gekennzeichnet, dass** das an dem Waschautomaten eingestellte Waschprogramm einen durch das Zuführen und/oder Nachtanken von Wasser (1) in den Laugenbehälter (2) zu erreichenden End-Wasserstand in dem Laugenbehälter (2) bestimmt.

4. Wasserzulaufsteuerung nach Anspruch 3, **dadurch gekennzeichnet, dass** das Zuführen und/oder das Nachtanken von Wasser (1) in den Laugenbehälter (2) in einer Menge durchgeführt wird, dass der End-Wasserstand niedriger ist als ein beim Beenden eines Zuführvorgangs und/oder Nachtankvorgangs erreichter Wasserstand.

5. Wasserzulaufsteuerung nach einem der Ansprüche 3 oder 4, **dadurch gekennzeichnet, dass** das Nachtanken von Wasser (1) in den Laugenbehälter (2) durchgeführt wird, wenn der ermittelte Wasserstand niedriger ist als der vorbestimmte Wasserstand und der End-Wasserstand oberhalb einer Unterkante der Trommel (3) liegt, bezogen auf die betriebsgemäße Aufstellposition des Waschautomaten.

6. Wasserzulaufsteuerung nach Anspruch 3 oder 4, **dadurch gekennzeichnet, dass**, wenn der ermittelte Wasserstand niedriger ist als der vorbestimmte Wasserstand und der End-Wasserstand bei einer Unterkante der Trommel (3) liegt, bezogen auf die betriebsgemäße Aufstellposition des Waschautomaten, zwischen dem Ermitteln des Wasserstands im Laugenbehälter (2) und dem Nachtanken von Wasser (1) in den Laugenbehälter (2)
eine Drehzahl der Trommel (3) erhöht wird, nach Ablauf einer vorbestimmten Zeitdauer erneut der Wasserstand ermittelt wird und, wenn der erneut ermittelte Wasserstand niedriger ist als der vorbestimmte Wasserstand das Nachtanken von Wasser (1) in den Laugenbehälter (2) durchgeführt wird.

7. Wasserzulaufsteuerung nach Anspruch 3 oder 4, **dadurch gekennzeichnet, dass**, wenn der ermittelte Wasserstand niedriger ist als der vorbestimmte Wasserstand und der End-Wasserstand an oder unterhalb einer Oberkante des Heizelements (4) liegt, bezogen auf die betriebsgemäße Aufstellposition des Waschautomaten, zwischen dem Ermitteln des Wasserstands im Laugenbehälter (2) und dem Nachtanken von Wasser (1) in den Laugenbehälter (2)
eine Drehzahl der Trommel (3) erhöht wird, nach Ablauf einer vorbestimmten Zeitdauer erneut der Wasserstand ermittelt wird und, wenn der erneut ermittelte Wasserstand niedriger ist als der vorbestimmte Wasserstand, erneut die Drehzahl der Trommel (3) erhöht wird, nach Ablauf der vorbestimmten Zeitdauer nochmals erneut der Wasserstand ermittelt wird und, wenn der nochmals erneut ermittelte Wasserstand niedriger ist als der vorbestimmte Wasserstand das Nachtanken von Wasser (1) in den Laugenbehälter (2) durchgeführt wird.

8. Wasserzulaufsteuerung nach einem der vorangehenden Ansprüche, **dadurch gekennzeichnet, dass** das Ermitteln eines Wasserstands im Laugenbehälter (2) und das Nachtanken von Wasser (1) in den Laugenbehälter (2) solange wiederholt werden, bis der ermittelte Wasserstand gleich oder höher ist als der vorbestimmte Wasserstand.

9. Wasserzulaufsteuerung nach einem der vorangehenden Ansprüche, **dadurch gekennzeichnet, dass** eine Drehzahl der Trommel (3) während des Zuführens oder Nachtankens von Wasser (1) in den Laugenbehälter (2) maximal 150 min⁻¹ beträgt, und eine Erhöhung der Drehzahl der Trommel (3) von dem eingestellten Waschprogramm abhängig ist.

10. Wasserzulaufsteuerung nach einem der vorangehenden Ansprüche, **dadurch gekennzeichnet, dass** eine Menge an Wasser, die in den Laugenbehälter (2) nachgetankt wird, mit steigender Anzahl an Nachtankvorgängen abnimmt.

11. Wasserzulaufsteuerung nach einem der vorangehenden Ansprüche, **dadurch gekennzeichnet, dass** das Erkennen einer Menge an Wäsche (5) in der Trommel (3) in dem Beladungserkennungsschritt ein Bestimmen eines Massenträgheitsmoments der Menge an Wäsche (5) in der Trommel (3) aufweist.

## Claims

1. Water supply control system for a washing machine that comprises a suds container (2), a drum (3) and a heating element (4), said system comprising a load-amount detection process and a subsequent supply control process, the load-amount detection process including detecting an amount of laundry (5) in the drum (3), and the supply control process including supplying water (1) into the suds container (2) during a rotation of the drum (3) in an amount that is dependent on the detected amount of laundry (5) in the drum (3), determining a water level in the suds container (2), and refilling water (1) into the suds container (2) depending on the determined water level in the suds container (2) and a predefined water level in the suds container (2), **characterised in that** an amount of water which is supplied into the suds container (2) during a rotation of the drum (3) is also dependent on a starting residual moisture of the laundry (5) and/or a predefined base amount of water, and an amount of water which is refilled during the refilling of water (1) into the suds container (2) is dependent on the detected amount of laundry (5) in the drum (3), on the starting residual moisture of the laundry (5), a washing-program-dependent correction factor and/or a number of refilling processes, the starting residual moisture of the laundry being a preset of the washing program that is set by the user.

2. Water supply control system according to claim 1, **characterised in that** the predefined water level is dependent on a heating program of the heating element (4) that is predefined by a washing program set on the washing machine.

3. Water supply control system according to claim 2, **characterised in that** the washing program set on the washing machine defines a final water level in the suds container (2) which is to be achieved by supplying and/or refilling water (1) into the suds container (2).

4. Water supply control system according to claim 3, **characterised in that** water (1) is supplied and/or refilled into the suds container (2) in such an amount that the final water level is lower than a water level achieved when a supply process and/or refilling process is ended.

5. Water supply control system according to either claim 3 or claim 4, **characterised in that** water (1) is refilled into the suds container (2) if the determined water level is lower than the predefined water level and the final water level is above a lower edge of the drum (3), based on the operational installation position of the washing machine.

6. Water supply control system according to either claim 3 or claim 4, **characterised in that** if the determined water level is lower than the predefined water level and the final water level is at a lower edge of the drum (3), based on the operational installation position of the washing machine, between determining the water level in the suds container (2) and refilling water (1) into the suds container (2), a rotational speed of the drum (3) is increased, the water level is redetermined once a predefined period of time has elapsed and, if the redetermined water level is lower than the predefined water level, water (1) is refilled into the suds container (2).

7. Water supply control system according to either claim 3 or claim 4, **characterised in that** if the determined water level is lower than the predefined water level and the final water level is on or underneath an upper edge of the heating element (4), based on the operational installation position of the washing machine, between determining the water level in the suds container (2) and refilling water (1) into the suds container (2), a rotational speed of the drum (3) is increased, the water level is redetermined once a predefined period of time has elapsed, and if the redetermined water level is lower than the predefined water level, the rotational speed of the drum (3) is increased again, the water level is redetermined again once the predefined period of time has elapsed and, if the water level that has been redetermined again is lower than the predefined water level, water (1) is refilled into the suds container (2).

8. Water supply control system according to any of the preceding claims, **characterised in that** determining a water level in the suds container (2) and refilling water (1) into the suds container (2) is repeated until the determined water level is equal to or higher than the predefined water level.

9. Water supply control system according to any of the preceding claims, **characterised in that** a rotational speed of the drum (3) during supply or refilling of water (1) into the suds container (2) is at most 150 min⁻¹ and an increase in the rotational speed of the drum (3) is dependent on the set washing program.

10. Water supply control system according to any of the preceding claims, **characterised in that** an amount of water that is refilled into the suds container (2) reduces with an increasing number of refilling processes.

11. Water supply control system according to any of the preceding claims, **characterised in that** detecting an amount of laundry (5) in the drum (3) in the load detection step includes defining a mass moment of inertia of the amount of laundry (5) in the drum (3).

## Revendications

1. Commande d'alimentation en eau pour une machine à laver comportant une cuve à lessive (2), un tambour (3) et un élément chauffant (4), incluant une opération de détection de la charge et une opération de commande d'alimentation ultérieure, l'opération de détection de la charge incluant une détection de la quantité de linge (5) dans le tambour (3), et l'opération de commande d'alimentation incluant une alimentation en eau (1) dans la cuve à lessive (2) pendant une rotation du tambour (3) en une quantité qui dépend de la quantité de linge (5) détectée dans le tambour (3), une détermination d'un niveau d'eau dans la cuve à lessive (2) et un ravitaillement en eau (1) dans la cuve à lessive (2) en fonction du niveau d'eau déterminé dans la cuve à lessive (2) et d'un niveau d'eau prédéterminé dans la cuve à lessive (2), **caractérisée en ce qu'**une quantité d'eau fournie dans la cuve à lessive (2) pendant la rotation du tambour (3) dépend en outre de l'humidité résiduelle du linge (5) au démarrage et/ou d'une quantité d'eau de base prédéterminée, et **en ce qu'**une quantité d'eau ravitaillée pendant le ravitaillement en eau (1) dans la cuve à lessive (2) dépend de la quantité de linge (5) détectée dans le tambour (3), de l'humidité résiduelle du linge (5) au démarrage, d'un facteur de correction dépendant du programme de lavage et/ou du nombre d'opérations de ravitaillement, l'humidité résiduelle du linge au démarrage étant un préréglage du programme de lavage défini par l'utilisateur.

2. Commande d'alimentation en eau selon la revendication 1, **caractérisée en ce que** le niveau d'eau prédéterminé dépend d'un programme de chauffage de l'élément chauffant (4) prédéterminé au moyen d'un programme de lavage défini au nivau de la machine à laver.

3. Commande d'alimentation en eau selon la revendication 2, **caractérisée en ce que** le programme de lavage défini au niveau de la machine à laver détermine un niveau d'eau final à atteindre dans la cuve à lessive (2) par l'alimentation et/ou le ravitaillement en eau (1) dans la cuve à lessive (2).

4. Commande d'alimentation en eau selon la revendication 3, **caractérisée en ce que** l'alimentation et/ou le ravitaillement en eau (1) dans la cuve à lessive (2) est effectué(e) en une quantité telle que le niveau d'eau final est inférieur à un niveau d'eau atteint à la fin de l'opération d'alimentation et/ou de ravitaillement.

5. Commande d'alimentation en eau selon l'une des revendications 3 ou 4, **caractérisée en ce que** le ravitaillement en eau (1) dans la cuve à lessive (2) est effectué lorsque le niveau d'eau détecté est inférieur au niveau d'eau prédéterminé et que le niveau d'eau final dépasse un bord inférieur du tambour (3), par rapport à la position d'installation opérationnelle de la machine à laver.

6. Commande d'alimentation en eau selon la revendication 3 ou 4, **caractérisée en ce que**, lorsque le niveau d'eau détecté est inférieur au niveau d'eau prédéterminé et que le niveau d'eau final se situe au niveau d'un bord inférieur du tambour (3), par rapport à la position d'installation opérationnelle de la machine à laver, une vitesse de rotation du tambour (3) est augmentée entre la détection du niveau d'eau dans la cuve à lessive (2) et le ravitaillement en eau (1) dans la cuve à lessive (2), le niveau d'eau est de nouveau détecté après expiration d'une durée prédéterminée et, lorsque le niveau d'eau détecté de nouveau est inférieur au niveau d'eau prédéterminé, le ravitaillement en eau (1) dans la cuve à lessive (2) est effectué.

7. Commande d'alimentation en eau selon la revendication 3 ou 4, **caractérisée en ce que**, lorsque le niveau d'eau détecté est inférieur au niveau d'eau prédéterminé et que le niveau d'eau final se situe au niveau ou en-dessous d'un bord supérieur de l'élément chauffant (4), par rapport à la position d'installation opérationnelle de la machine à laver, une vitesse de rotation du tambour (3) est augmentée entre la détection du niveau d'eau dans la cuve à lessive (2) et le ravitaillement en eau (1) dans la cuve à lessive (2), le niveau d'eau est de nouveau détecté après expiration d'une durée prédéterminée et, lorsque le niveau d'eau détecté de nouveau est inférieur au niveau d'eau prédéterminé, la vitesse de rotation du tambour (3) est de nouveau augmentée, le niveau d'eau est une fois encore détecté après expiration de la durée prédéterminée et, lorsque le niveau d'eau une fois encore détecté est inférieur au niveau d'eau prédéterminé, le ravitaillement en eau (1) dans la cuve à lessive (2) est effectué.

8. Commande d'alimentation en eau selon l'une des revendications précédentes, **caractérisée en ce que** la détection d'un niveau d'eau dans la cuve à lessive (2) et le ravitaillement en eau (1) dans la cuve à lessive (2) sont répétés jusqu'à ce que le niveau d'eau détecté soit supérieur ou égal au niveau d'eau prédéterminé.

9. Commande d'alimentation en eau selon l'une des revendications précédentes, **caractérisée en ce qu'**une vitesse de rotation du tambour (3) n'excède pas 150 min⁻¹ pendant l'alimentation ou le ravitaillement en eau (1) dans la cuve à lessive (2), et **en ce qu'**une augmentation de la vitesse de rotation du tambour (3) dépend du programme de lavage défini.

10. Commande d'alimentation en eau selon l'une des revendications précédentes, **caractérisée en ce qu'**une quantité d'eau ravitaillée dans la cuve à lessive (2) diminue à mesure que le nombre d'opérations de ravitaillement augmente.

11. Commande d'alimentation en eau selon l'une des revendications précédentes, **caractérisée en ce que** la détection d'une quantité de linge (5) dans le tambour (3) à l'étape de détection de la charge inclut la détermination du moment d'inertie de masse de la quantité de linge (5) dans le tambour (3).
